# EUROPÄISCHE PATENTSCHRIFT

(11) **EP 0 310 537 B1**
(45) Veröffentlichungstag und Bekanntmachung des Hinweises auf die Patenterteilung: **15.07.1992**
(21) Anmeldenummer: 88730206.5
(22) Anmeldetag: 07.09.1988
(51) Int. Cl.: H01H 9/04

(54) **Elektrischer Hochspannungs-Leistungsschalter**
High-voltage pomer circuit breaker
Appareil électrique de coupure de haute tension

(30) Priorität: 30.09.1987 DE 3733466
(43) Veröffentlichungstag der Anmeldung: 05.04.1989
(73) Patentinhaber: SIEMENS AKTIENGESELLSCHAFT, 80333 München (DE)
(72) Erfinder: Beier, Helmut, D-1000 Berlin 27 (DE); Bohrdt, Joaquin-Conrado, D-1000 Berlin 20 (DE); Schuler, Klaus, D-1000 Berlin 20 (DE)

(56) Entgegenhaltungen:
- DE-A- 2 913 379
- DE-U- 8 110 142
- FR-A- 2 392 480

## Beschreibung

Die Erfindung bezieht sich auf einen elektrischen Hochspannungs-Leistungschalter, dessen in von Stützisolatoren getragenen Unterbrechereinheiten angeordnete bewegliche Schaltstücke über eine Schaltstange aus Isolierstoff und einem auf Erdpotential befindlichem Umlenkgetriebe von einem hydraulischen Antrieb betätigt werden, dessen Kolbenstange, eine Dichtung durchsetzend, aus dem Hydraulikzylinder herausgeführt und über einen in einem Schutzrohr geführten und auf seiner der Kolbenstange zugewandten Seite mit einem Führungsring versehenen Gabelkopf mit dem Umlenkgetriebe verbunden ist, und bei dem der Hydraulikzylinder zwischen zwei Gehäusen für zum Antrieb gehörende Teile liegt, in deren Innenräumen eine Heizung und Anschlüsse zur Be- und Entlüftung angeordnet sind.

Eine derartige Ausbildung eines elektrischen Hochspannungs-Leistungsschalters ist allgemein üblich und insbesondere aus der DE-A-29 13 379 bekannt. Während des Schaltens eines derartigen, in Freiluft aufgestellten, elektrischen Hochspannungs-Leistungsschalters bewegt sich die aus dem Hydraulikzylinder austretende Kolbenstange hin und her. Dadurch ist die Dichtung zwischen dem Hydraulikzylinder und der Kolbenstange stark beansprucht, da die Gefahr besteht, daß sich auf dem ausgefahrenen Teil der Kolbenstange Verunreinigungen absetzen, wie Staub oder Feuchtigkeit, so daß auch Korrossionserscheinungen auftreten können. Deshalb ist ein Schutzrohr vorgesehen, dessen Länge so bemessen ist, daß der mit der Kolbenstange verbundene Gabelkopf auch im ausgefahrenen Zustand (EIN-Stellung des Schalters) noch mit seiner, mit einem Führungsring versehenen, der Kolbenstange zugewandten Seite in dem Schutzrohr verbleibt.

Der Erfindung liegt die Aufgabe zugrunde, die durch das Schutzrohr gegebene Abschirmung der Kolbenstange gegenüber dem Außenraum noch zu verbessern.

Zur Lösung dieser Aufgabe sind bei einem elektrischen Hochspannungs-Leistungsschalter der eingangs beschriebenen Art gemäß der Erfindung im Hydraulikzylinder Bohrungen vorgesehen, welche die Innenräume beider Gehäuse jeweils mit dem Innenraum des Schutzrohres verbinden.

Diese Bohrungen ermöglichen bei der Ausschaltbewegung einen Druckausgleich für die sich im Inneren des Schutzrohres befindliche Luft. Durch die Verbindung des Innenraumes des Schutzrohres mit zwei Innenräumen von Gehäusen für zum Antrieb gehörende Teile, die zur Verhinderung der Bildung von Kondenswasser beheizt sind und be- und entlüftet werden, wird auch für diesen Innenraum des Schutzrohres sichergestellt, daß sich kein Kondenswasser auf der Kolbenstange bilden kann. Dadurch werden Korrosionserscheinungen, hervorgerufen durch eventuell in den Innenraum des Schutzrohres gelangte Feuchtigkeit, vermieden. Diese hätten eine unerwünschte Vergröberung der Kolbenstangenoberfläche und entsprechend eine Erhöhung der Rauhtiefe zur Folge, was eine Beschädigung der Dichtungen zwischen dem Hydraulikzylinder und der Kolbenstange bewirken könnte.

Die Verwendung von Bohrungen zur Verbindung der Räume untereinander hat gegenüber Rohrverbindungen den Vorteil, daß Rohrverschraubungen entfallen, die infolge der beim Schalten durch die Stoßkräfte auftretenden Schaltergestellverwindungen anfällig sind und leicht undicht werden können.

Es ist weiterhin vorteilhaft, wenn die mit dem Innenraum des unteren Gehäuses verbundene Bohrung unterhalb und die zum Innenraum des oberen Gehäuses führende Bohrung oberhalb der Längsachse der Kolbenstange liegt. Dadurch erzielt man eine gewisse Kaminwirkung, welche das Hochsteigen der von unten aus dem Innenraum des unteren Gehäuses in den Innenraum des Schutzrohres gelangten erwärmten Luft weiter in den Innenraum des oberen Gehäuses begünstigt. Man erreicht mithin eine ständige Luftzirkulation über den Innenraum des Schutzrohres.

Im folgenden sei die Erfindung noch anhand des in den Figuren 1 und 2 der Zeichnung dargestellten Ausführungsbeispiels näher erläutert.

Figur 1 zeigt, schematisch dargestellt und teilweise geschnitten, einen elektrischen Hochspannungs-Leistungsschalter.

In Figur 2 ist - in vergrößertem Maßstab - ebenfalls teilweise geschnitten, das Antriebsgehäuse mit dem Hydraulikzylinder und dem Ölbehälter dieses Schalters dargestellt.

Bei einem zur Freiluftaufstellung bestimmten elektrischen Hochspannungs-Leistungsschalter, insbesondere einem mit SF₆ betriebenen Druckgas-Hochspannungs-Leistungsschalter, sind auf einem Schaltergestell 1 die Stützisolatoren 2 angeordnet, welche die Schaltergehäuse 3 tragen, in denen sich die nicht dargestellten Unterbrechereinheiten mit den stehenden und beweglichen Schaltstücken befinden. Das bewegliche Schaltstück der Unterbrechereinheit wird über eine, den Stützisolator 2 durchsetzende Schaltstange 4 aus Isolierstoff und einem auf Erdpotential im Schaltergestell 1 befindlichen Umlenkgetriebe 5 von einem hydraulischen Antrieb 6 betätigt. Der Hydraulikzylinder 7 des hydraulischen Antriebs 6 trägt das untere Gehäuse, nämlich das Antriebsgehäuse 8. In diesem sind, u. a. nicht dargestellte Hilfsschalter untergebracht. Oberhalb des Hydraulikzylinders 7 liegt das obere Gehäuse, der Ölbehälter 9.

Die Kolbenstange 10 des hydraulischen Antriebs 6 ist aus dem Hydraulikzylinder 7 herausgeführt und durchsetzt dabei die Dichtung 11. Sie ist mit Hilfe eines Gabelkopfes 12 und einer Koppelstange 13 mit dem Umlenkgetriebe 5 verbunden. Da die Kolbenstange 10 während der Schaltbewegung hin und her bewegt wird, so daß sie sich je nach Schalterstellung entweder zum größten Teil außerhalb oder innerhalb des Hydraulikzylinders 7 befindet, ist an der Stirnseite des Hydrauklikzylinders 7 ein Schutzrohr 14 vorgesehen, das die Kolbenstange 10 umgibt. Die Länge dieses Schutzrohres 14 ist so bemessen, daß der auf seiner der Kolbenstange 10 zugewandten Seite 15 mit einem Führungsring 16 versehene Gabelkopf 12 auch in der am weitesten ausgefahrenen Stellung der Kolbenstange 10 (EIN-Stellung des Schalters) noch innerhalb des Schutzrohres 14 liegt. Der Innenraum 17 des Schutzrohres 14 ist somit durch den Gabelkopf 12 mit dem Führungsring 16 stets nach außen abgeschlossen.

Mithin befindet sich auch der ausgefahrene Teil der Kolbenstange 10 stets im Innenraum 17 des Schutzrohres 14. Trotzdem kann man nicht mit Sicherheit ausschließen, daß infolge der atmosphärischen Bedingungen eine Bildung von Kondenzwasser in diesem Innenraum 17 auftreten kann. Deshalb ist im Hydraulikzylinder 7 eine unterhalb der Längsachse der Kolbenstange 10 liegende Bohrung 18 vorgesehen, die den Innenraum 19 des Antriebsgehäuses 8 mit dem Innenraum 17 des Schutzrohres 14 verbindet. Eine zweite Bohrung 20 im Hydraulikzylinder 7 befindet sich oberhalb der Längsachse der Kolbenstange 10 und verbindet den Innenraum 17 des Schutzrohres 14 mit dem Innenraum 21 des Ölbehälters 9.

Der Innenraum 19 des Antriebsgehäuses 8 ist zur Vermeidung der Bildung von Kondenswasser mit einer Heizung 22 versehen und weist außerdem einen Rohranschluß 23 zur Be- und Entlüftung auf. Dieser Rohranschluß 23 befindet sich auf der Unterseite des Antriebsgehäuses 8, so daß gegebenenfalls aus ihm auch Kondenzwasser abgelassen werden kann.

Auch der Innenraum 21 des Ölbehälters 9 ist mit einer Heizung 24 versehen. Desgleichen hat er ebenfalls einen Rohranschluß 25 zur Be- und Entlüftung. Auf diese Weise verbinden die Bohrungen 18 und 20 den Innenraum 17 des Schutzrohres 14 sowohl mit dem Innenraum 19 des Antriebsgehäuses 8 als auch mit dem Innenraum 21 des Ölbehälters 9. Dadurch werden zwei beheizte Räume unter einander verbunden. Dies bedeutet, daß die von den Heizungen 22, 24 aufsteigende erwärmte Luft, wie diese in Figur 2 durch Wellenlinien angedeutet ist, aus dem Innenraum 19 des Antriebsgehäuses 8 über den Innenraum 17 des Schutzrohres 14 in den Innenraum 21 des Ölbehälter 9 aufsteigt.

Da sich außerdem die Bohrung 18 zwischen dem Innenraum 19 des Antriebsgehäuses 8 unterhalb der Längsachse der Kolbenstange 10 befindet und die Bohrung 20 zwischen dem Innenraum 17 des Schutzrohres 14 und dem Innenraum 21 des oben liegenden Behälters 9 oberhalb dieser Längsachse der Kolbenstange 10 liegt, wird eine Kaminwirkung erreicht, die eine ständige Luftzirkulation zur Folge hat, wie sie in Figur 2 durch Pfeile gekennzeichnet ist. Dadurch wird mit Sicherheit vermieden, daß sich an der Kolbenstange 10 Feuchtigkeit absetzen oder Kondenswasser niederschlagen kann, so daß keinerlei Korrosionserscheinungen auftreten können.

## Patentansprüche

1. Elektrischer Hochspannungs-Leistungsschalter, dessen in von Stützisolatoren (2) getragenen Unterbrechereinheiten angeordnete bewegliche Schaltstücke über eine Schaltstange (4) aus Isolierstoff und ein auf Erdpotential befindliches Umlenkgetriebe (5) von einem hydraulischen Antrieb (6) betätigt werden, dessen Kolbenstange (10), eine Dichtung (11) durchsetzend, aus dem Hydraulikzylinder (7) herausgeführt und über einen in einem Schutzrohr (14) geführten und auf seiner der Kolbenstange (10) zugewandten Seite mit einem Führungsring (16) versehenen Gabelkopf (12) mit dem Umlenkgetriebe (5) verbunden ist, und bei dem der Hydraulikzylinder (7) zwischen zwei Gehäusen (8, 9) für zum Antrieb (6) gehörende Teile liegt, in deren Innenräumen (19, 21) eine Heizung (22, 24) und Anschlüsse zur Be- und Entlüftung angeordnet sind, **dadurch gekennzeichnet,** daß im Hydraulikzylinder (7) Bohrungen (18, 20) vorgesehen sind, welche die Innenräume (19, 21) beider Gehäuse (8, 9) jeweils mit dem Innenraum (17) des Schutzrohres (14) verbinden.

2. Elektrischer Hochspannungs-Leistungsschalter nach Anspruch 1, **dadurch gekennzeichnet,** daß die mit dem Innenraum (19) des unteren Gehäuses (8) verbundene Bohrung (18) unterhalb und die zum Innenraum (21) des oberen Gehäuses (9) führende Bohrung (20) oberhalb der Längsachse der Kolbenstange (10) liegt.

## Claims

1. Electrical high-voltage power circuit-breaker, the movable contact pieces of which, arranged in interrupter units supported by support, insulators (2), are actuated by a hydraulic drive (6) by way of a switch rod (4) made of insulating material and a deflecting gear unit (5) at earth potential, the piston rod (10) of which drive, passing through a seal (11), is guided out of the hydraulic cylinder (7) and is connected with the deflecting gear unit (5) by way of a fork head (12) guided in a protecting tube (14) and provided with a guide ring (16) on its side facing the piston rod (10), and in which the hydraulic cylinder (7) lies between two housings (8, 9) for parts pertaining to the drive (6), in the interior spaces (19, 21) of which housings there are arranged a heating unit (22, 24) and connections for aeration and ventilation purposes, **characterised in that** there are provided in the hydraulic cylinder (7) bore holes (18, 20) which connect the interior spaces (19, 21) of both housings (8, 9) in each case with the interior space (17) of the protecting tube (14).

2. Electrical high-voltage power circuit-breaker according to claim 1, **characterised in that** the bore hole (18) connected with the interior space (19) of the lower housing (8) lies below the longitudinal axis of the piston rod (10) and the bore hole (20), which leads to the interior space (21) of the upper housing (9), lies above the longitudinal axis of the piston rod (10).

## Revendications

1. Disjoncteur électrique à haute tension, dont les pièces de contact mobiles, disposées dans des unités de sectionnement portées par des isolateurs de support (2), sont actionnées par l'intermédiaire d'une barre de commutation (4) en un matériau isolant et d'une transmission de renvoi (5) placée au potentiel de terre, par un dispositif d'entraînement hydraulique (6), dont la tige de piston (10) sort du vérin hydraulique (7) en traversant une garniture d'étanchéité (11) et est raccordée à la transmission de renvoi (5) par l'intermédiaire d'une chape (12) guidée dans un tube de protection (4) et pourvue, sur sa face tournée vers la tige de piston (10), d'une bague de guidage (16), et dans lequel le vérin hydraulique (7) est situé entre deux boîtiers (8,9) pour les parties appartenant au dispositif d'entraînement (6) et dans les espaces intérieurs (19,21) desquels sont prévus un dispositif de chauffage (22,24) et des raccords pour l'aération et la désaération, **caractérisé par** le fait que dans le vérin hydraulique (7), il est prévu des perçages (18,20), qui relient les espaces intérieurs (19,21) des deux boîtiers (8,9) respectivement à l'espace intérieur (17) du tube de protection (14).

2. Disjoncteur électrique à haute tension suivant la revendication 1, **caractérisé par** le fait que le perçage (18), qui est raccordé à l'espace intérieur (19) du boîtier inférieur (8), est situé au-dessous de l'axe longitudinal de la tige de piston (10) et que le perçage (20), qui aboutit à l'espace intérieur (21) du boîtier supérieur (9), est situé au-dessus de l'axe longitudinal de la tige de piston (10).
